# EUROPÄISCHE PATENTSCHRIFT

(11) **EP 3 330 464 B1**
(45) Veröffentlichungstag und Bekanntmachung des Hinweises auf die Patenterteilung: **06.10.2021**
(21) Anmeldenummer: 17001981.4
(22) Anmeldetag: 05.12.2017
(51) Int. Cl.: E05D 5/06, E05D 11/08, E05D 11/10

(54) **TÜRSCHARNIER**
DOOR HINGE
CHARNIÈRE DE PORTE

(30) Priorität: 05.12.2016 EP 16002583
(43) Veröffentlichungstag der Anmeldung: 06.06.2018
(73) Patentinhaber: Innomotive Systems Hainichen GmbH, 09661 Hainichen (DE)
(72) Erfinder: Krumbiegel, Ulrich, 09661 Striegistal (DE); Porstmann, Martin, 09119 Chemnitz (DE)
(74) Vertreter: Rebbereh, Cornelia

(56) Entgegenhaltungen:
- BE-A- 400 951
- DE-A1- 4 207 706
- DE-A1- 4 212 181
- DE-U1- 29 611 674
- NL-A- 6 612 273
- US-A1- 2005 066 475

## Beschreibung

Die Erfindung betrifft ein Türscharnier zum Verbinden mit und Verschwenken einer Tür gegenüber einer Säulenkonsole mit zumindest einer Scharnierachse, zumindest einem an der Scharnierachse angreifenden Haltearm und zumindest einer Kontur, wobei der zumindest eine Haltearme sich mit zumindest einem Abschnitt auf der Kontur abstützt, sowie ein Fahrzeug mit zumindest einem solchen Türscharnier.

Türscharniere sind insbesondere für den Kraftfahrzeugbereich im Stand der Technik in unterschiedlichster Ausgestaltung bekannt. Sie dienen einer gelenkigen Anbindung einer Fahrzeugtür an einer Fahrzeugkarosserie. Hierbei ist es insbesondere bekannt, über eine Arretierung die Fahrzeugtür relativ zu der Fahrzeugkarosserie in einer gewünschten Öffnungsposition bzw. einer gewünschten Schließposition zu halten, ohne dass es zusätzlicher Feststellmittel bedarf.

Beispielsweise ist es aus der EP 2 568 103 B1 bekannt, ein Kraftfahrzeugtürscharnier mit einer an einer Fahrzeugkarosserie angeordneten Säulenkonsole, einer mit einer Kraftfahrzeugtür verbindbaren Türkonsole, einem die Türkonsole und die Säulenkonsole gelenkig miteinander verbindenden Scharnierstift, der drehfest mit der Säulenkonsole und drehgelenkig mit der Türkonsole verbunden ist, und einer Arretierungseinheit vorzusehen, wobei die Arretierungseinheit einen mit der Türkonsole verdrehsicher verbundenen, eine Bremsfläche aufweisenden Bremseinsatz und ein verdrehsicher mit dem Scharnierstift verbundenes Arretierungselement aufweist, das in Richtung auf die Bremsfläche verstellbare Halteflächen aufweist. Die Halteflächen sind an zwei einstückig mit dem Arretierungselement ausgebildeten Arretierungselementarmen angeordnet, die mittels einer Stelleinheit derart in Richtung auf die Bremsfläche elastisch verlagert werden können, dass die Halteflächen an der Bremsfläche anliegen. Der Bremseinsatz ist zwischen den zwei jeweils die Halteflächen aufweisenden Arretierungselementarmen angeordnet. Die Stelleinheit ist derart ausgebildet, dass diese die Halteflächen an gegenüberliegende Bremsflächen des Bremseinsatzes andrückt und die Stelleinheit eine Stellschraube aufweist, mittels derer die Arretierungselementarme in Richtung auf den Bremseinsatz verlagert werden können. Die Stellschraube erstreckt sich dabei derart zwischen den Arretierungselementarmen, dass über die Stellschraube der Abstand der Arretierungselementarme eingestellt werden kann. Der Bremseinsatz weist ferner konturierte Bremsflächen auf, d.h. die Bremsflächen weisen gegenüber einer Hauptebene der Bremsflächen sowohl Vertiefungen als auch Erhebungen auf, wobei im Bereich der Erhebungen ein höheres Haltemoment und im Bereich der Vertiefungen ein gegenüber der Hauptebene reduziertes Haltemoment besteht.

Aus der EP 1 144 786 B1 ist eine weitere Gelenkverbindung in Form eines Türscharniers bekannt, bei dem eine Vorrichtung zum Festsetzen eines ersten Bewegungselementes, wie beispielsweise eines Türteils, an einem zweiten Bewegungselement, wie beispielsweise einem Säulenteil, beweglich angelenkt ist. Ferner ist eine Festsetzungseinheit vorgesehen, die ein erstes und ein zweites Bremselement aufweist, wobei das erste Bremselement z.B. Außenlamellen sind und das zweite Bremselement z.B. Innenlamellen. Das erste Bremselement ist mit dem ersten Bewegungselement verbunden und das zweite Bremselement mit dem zweiten Bewegungselement. Die Bremselemente können so miteinander durch Einwirken einer Kraft, die durch ein Kraftanwendungselement erzeugt wird, in Eingriff gebracht werden, dass sie aneinander festgesetzt sind und über die Verbindung der Bremselemente mit den Bewegungselementen hierbei auch die Bewegungselemente aneinander festgesetzt sind. Kraftanwendungselement ist z.B. eine Feder. Ferner ist eine mechanische Schalteinheit vorgesehen, die einen Kopplungszustand und einen Trennzustand annehmen kann, wobei die Schalteinheit beim Bewegen der Bewegungselemente relativ zueinander von dem Kopplungszustand in den Trennzustand umschaltet und in dem Kopplungszustand die Einwirkung der Kraft auf die Bremselemente freigibt, so dass diese Bremselemente miteinander in Eingriff kommen. Die Schalteinheit umfasst ferner ein erstes oder ein zweites Betätigungselement, wobei das erste Betätigungselement mit dem ersten Bewegungselement verbunden ist und das zweite Betätigungselement mit dem zweiten Bewegungselement. Die Verbindung erfolgt jeweils derart, dass die Bewegung der Bewegungselemente eine Rotationsbewegung der Betätigungselemente bewirkt, die so aufeinander angeordnet sind, dass sie bei einem gegenseitigen Positionswechsel eine Schwenkbewegung ausführen, die parallel zu der Rotationsachse stattfindet. Die Betätigungselemente ändern dabei ihren Abstand zueinander, wodurch die Schalteinheit vom Kopplungszustand in den Trennzustand umschaltet, in dem die Einwirkung der Kraft auf die Bremselemente blockiert wird, so dass die Bremselemente voneinander gelöst werden. Ferner ist ein Kopplungselement, wie z.B. Kugeln, vorgesehen, das die Relativbewegung der Bewegungselemente in eine Schwenkbewegung der Betätigungselemente umwandelt, wobei das Kopplungselement automatisch in seine Startposition zurückkehrt und damit die Einwirkung der Kraft auf die Bremselemente auslöst, so dass die Bremselemente in Eingriff zueinander kommen.

Die BE 400 951 A offenbart eine Abbremseinrichtung für ein Türschließersystem. Hierbei sind Reibscheiben vorgesehen, die verschiebbar auf einer Achse angeordnet sind. Die Reibscheiben bilden zwei alternierende Gruppen, von denen die drehfest verbunden ist mit der Achse dank eines Nockens, und die andere sich nicht um den Körper der Türangel drehen kann.

Die DE 42 12 181 A1 offenbart ein Scharnier mit Arretierung und mit Kurvenbahnen ausgestatteten, federbelasteten und gegenüber einem Scharnierzapfen axial beweglichen Arretierungsteilen. Den Arretierungsteilen sind gegenüber dem Scharnierzapfen axial bewegliche und mit den Scharnierhälften drehfest verbundene Reibschlusselemente zugeordnet, wobei Federelemente, Arretierungsteile und Reibschlusselemente innerhalb eines durch die beiden Scharnierhälften gebildeten geschlossenen Hohlraums angeordnet sind.

Ferner sind aus der DE 296 11 674 U1 und der DE 42 07 706 A1 jeweils besondere Ausgestaltungen von Türfeststellern bekannt, aus der US 2005/0066475 A1 ein Schwenkschamier und aus der NL 6 612 273 A eine Anpassung für ein Verbindungsscharnier eines Stativs, umfassend Drehmomentscheiben.

Der vorliegenden Erfindung liegt nun die Aufgabe zugrunde, ein Türscharnier, insbesondere ein Kraftfahrzeugtürscharnier, nach dem Oberbegriff des Anspruchs 1 dahingehend fortzubilden, dass ein vom Öffnungswinkel der Tür abhängiges und sich änderndes Haltemoment bei einem gegenüber den Lösungen des Standes der Technik reduzierten Verschleiß des Türscharniers ermöglicht werden kann.

Die Aufgabe wird für ein Türscharnier nach Anspruch 1 dadurch gelöst, dass benachbart zu dem zumindest einen Haltearm Haltelamellen und benachbart zu der Kontur Bremslamellen angeordnet sind zum Erzeugen eines Haltemoments, das beim Verschwenken der mit dem Türscharnier verbindbaren oder verbundenen Tür von deren Öffnungswinkel abhängig ist, wobei Haltelamellen und Bremslamellen ineinander greifen, die zumindest eine Kontur auf der Außenseite zumindest eines Konturelements ausgebildet ist, die Bremslamellen und das Konturelement kreisbogenförmig geformt sind und der zumindest eine Haltearm und die Haltelamellen verdrehsicher an der Scharnierachse gehalten sind, wobei das Paket aus Konturelement mit Kontur und Bremslamellen um die Scharnierachse herum relativ zu dem Paket aus dem zumindest einen Haltearm und den Haltelamellen bewegbar ist, und wobei zumindest der sich auf der Kontur abstützende erste Haltearm zumindest gegenüber der Kontur durch eine Grundklemmkraft belastbar oder belastet ist zum Aufeinanderhalten der Pakete aus Haltearmen und Haltelamellen und aus Konturelement und Bremslamellen. Weiterbildungen der Erfindung sind in den abhängigen Ansprüchen definiert.

Dadurch wird ein Türscharnier geschaffen, das zumindest eine Scharnierachse umfasst, an der zumindest ein Haltearm angreift. Der zumindest eine Haltearm ist insbesondere entlang der Scharnierachse mit einer Erstreckung quer zu dieser, insbesondere senkrecht zu dieser, an dieser angeordnet. Beispielsweise weist der zumindest eine Haltearm ein mit einer Durchgangsöffnung versehenes Ende auf, wobei die Scharnierachse sich nach Montage des zumindest einen Haltearms an der Scharnierachse durch diese Durchgangsöffnung hindurch erstreckt. Die Scharnierachse kann insbesondere in senkrechter Ausrichtung in einem Raum angeordnet sein und sich der zumindest eine Haltearm quer zu dieser, insbesondere etwa in horizontaler Ausrichtung in dem Raum von der Scharnierachse weg erstrecken, in Anordnung an dieser. Um ein ungewolltes Rotieren oder Verdrehen des zumindest einen Haltearms um die Scharnierachse zu vermeiden, ist der zumindest eine Haltearm vorteilhaft verdrehsicher an der Scharnierachse angeordnet. Dies ist insbesondere durch ungleichmäßige Formgebung der Durchgangsöffnung und der Scharnierachse, zumindest in dem Bereich, in dem der zumindest eine Haltearm an der Scharnierachse angeordnet wird, realisierbar.

Benachbart zu dem zumindest einen Haltearm, bei Vorsehen zweier Haltearme vorzugsweise zwischen den Haltearmen sind Haltelamellen angeordnet. Auch die Haltelamellen sind, wie der zumindest eine Haltearm, einseitig an der Scharnierachse festgelegt, weisen insbesondere ebenfalls endseitig eine Durchgangsöffnung auf, über die sie mit der Scharnierachse verbunden sind oder werden können. Auch in Bezug auf die Haltelamellen erweist es sich als vorteilhaft, diese verdrehsicher an der Scharnierachse anzuordnen. Hierdurch kann sichergestellt werden, dass Haltelamellen und Haltearme fluchtend benachbart zueinander, bei im Raum senkrechter Anordnung der Scharnierachse insbesondere untereinander, an der Scharnierachse angeordnet sind.

Der zumindest eine Haltearm, bei Vorsehen von z.B. zwei Haltearmen zumindest der erste Haltearm, greift an der Kontur an, bei senkrechter Anordnung der Scharnierachse in einem Raum vorteilhaft der oberste Haltearm. Bei Vorsehen zweier Haltearme ist die Kontur zwischen den beiden Haltearmen angeordnet. Sie ist insbesondere auf der Außenseite eines Konturelements ausgebildet. Benachbart zu der Kontur sind Bremslamellen angeordnet. Sie weisen vorteilhaft eine dem Konturelement entsprechende äußere Formgebung auf, jedoch üblicherweise keine der Kontur entsprechende außenseitige Kontur. Vielmehr sind die Bremslamellen zumeist flach, eben ausgebildet, ebenso wie die Haltelamellen. Bei senkrechter Anordnung von Konturelement und Bremslamellen (in einem Raum) ist die Kontur des Konturelements am weitesten oben angeordnet, während die Bremslamellen darunter angeordnet sind. Haltelamellen und Bremslamellen greifen ineinander bzw. kämmen miteinander. Die Haltelamellen und die Bremslamellen greifen insbesondere abwechselnd ineinander. Sind z.B. zwei Haltearme vorgesehen, stützt sich der zumindest eine erste Haltearme mit zumindest einem Abschnitt auf der Kontur ab. Der zumindest eine zweite Haltearm kann in diesem Falle die von der Kontur am weitesten entfernte, insbesondere unterste (bei senkrechter Anordnung im Raum), Bremslamelle oder die am weitesten entfernte, unterste Haltelamelle untergreifen. Es kann ferner nur ein Haltearm vorgesehen sein, der über die Kontur des Konturelements eine Druckkraft auf die Haltelamellen und die Bremslamellen ausübt, wobei sich die von dem Haltearm am weitesten entfernte Haltelamelle oder Bremslamelle auf dem unteren Teil eines Gehäuses des Türscharniers, in dem diese aufgenommen sind, abstützt. Ist somit lediglich ein Haltearm vorgesehen, drückt dieser über die Kontur des Konturelements auf die Haltelamellen und die Bremslamellen. Die unterste oder letzte, also am weitesten von dem einen Haltearm entfernte Haltelamelle bzw. Bremslamelle, je nach dem, welche als unterste oder letzte angeordnet ist, wird durch den von dem Haltearm ausgeübten Druck auf den unteren Teil, wie einen Boden, des das Türscharnier aufnehmenden Gehäuses gedrückt.

Beim Bewegen, also Öffnen und Schließen einer Tür, die mit dem Türscharnier verbunden ist, wird das Paket aus Kontur bzw. Konturelement und Bremslamellen relativ zu dem Paket aus zumindest einem Haltearm und Haltelamellen bewegt. Der zumindest eine oder erste Haltearm, bei Vorsehen von mehr als einem Haltearm, wird durch eine Grundklemmkraft gegen die Kontur gedrückt. Hierdurch ist es möglich, dass der oder der erste Haltearm der Kontur bei deren Bewegung folgt, während er, also der oder der erste Haltearm, über die Kontur hinweg streicht.

Die Kontur weist insbesondere eine ebene Fläche sowie Erhebungen gegenüber dieser auf. Es können ferner ebenfalls Vertiefungen vorgesehen sein. Überstreicht der erste Haltearm die Erhebungen der Kontur, wird der oder der erste Haltearm mit einer Klemmkraft beaufschlagt, die größer ist als die Grundklemmkraft, überstreicht er Vertiefungen, wird er mit einer Klemmkraft beaufschlagt, die geringer ist als die Grundklemmkraft. Im Bereich der ebenen Fläche der Kontur ist die Klemmkraft vorteilhaft gleich der Grundklemmkraft.

Um die Grundklemmkraft aufzubringen, ist beispielsweise zumindest ein Federpaket, wie ein Tellerfederpaket, vorgesehen. Dieses greift an dem ersten Haltearm an und drückt diesen mit der Grundklemmkraft gegen die Kontur. Anstelle eines Federpakets bzw. Tellerfederpakets kann auch eine andere Einrichtung zum Erzeugen der Grundklemmkraft vorgesehen werden, beispielsweise eine pneumatisch wirkende Einrichtung, die ebenfalls die gewünschte Grundklemmkraft zum Aneinanderdrücken von Haltearm(en), Kontur, Haltelamellen und Bremslamellen erzeugt. Zum Erzeugen der Grundklemmkraft kann außer zumindest einer pneumatischen Einrichtung zumindest eine hydraulische und/oder elektrische Einrichtung, insbesondere ein pneumatischer und/oder hydraulischer und/oder elektrischer Antrieb, vorgesehen sein.

Die zumindest eine Kontur ist auf der Außenseite zumindest eines kreisbogenförmigen Konturelements ausgebildet, das Konturelement somit ein Kreisbogenelement. Hierdurch ist ein platzsparender Aufbau möglich, bei dem das Konturelement und die Bremslamellen jeweils kreisbogenförmig ausgebildet sind. Hierbei kann der oder der erste Haltearm kontinuierlich auf der Kontur, die auf der Außenseite des Kreisbogenelements ausgebildet oder angeordnet ist, gleiten. Aufgrund der Erhebungen, der ebenen Fläche und ggf. der Vertiefungen der Kontur des Kreisbogenelements wird hierbei das Federpaket beim Überstreichen der Kontur durch den oder den ersten Haltearm unterschiedlich stark komprimiert. Hierdurch ändert sich auch die resultierende Klemmkraft, die auf die Haltelamellen und die mit diesen kämmenden Bremslamellen einwirkt und diese gegeneinander presst.

Ein Haltemoment wird durch die Klemmkraft, die die Haltearme und Haltelamellen gegenüber der Kontur und den Bremslamellen aufbringen, erzeugt. Das Haltemoment ändert sich entsprechend der Ausgestaltung der Kontur beim Verschwenken der mit dem Türscharnier verbindbaren oder verbundenen Tür in Abhängigkeit von dem Öffnungswinkel der Tür, also in Abhängigkeit von der Position des oder des ersten Haltearms auf der Kontur des Konturelements bzw. Kreisbogenelements. In Abhängigkeit von der Kontur können durch die Variation der Klemmkraft dementsprechend beispielsweise zumindest ein Freilaufbereich, in dem eine geringe oder keine Klemmkraft erzeugt wird, somit ein geringes oder kein Haltemoment, wobei der oder der erste Haltearm eine Vertiefung überstreicht, und/oder zumindest ein Haltebereich, in dem eine hohe Klemmkraft erzeugt wird, somit ein hohes Haltemoment, wobei der oder der erste Haltearm eine Erhöhung überstreicht, und/oder zumindest ein Komfortbereich, in dem eine vergleichsweise mittlere Klemmkraft erzeugt wird, somit ein zwischen einem hohen und einem geringen Haltemoment liegendes Haltemoment, wobei der oder der erste Haltearm eine ebene Fläche oder eine dieser gegenüber geringere Erhöhung als bei einem hohen Haltemoment überstreicht, und/oder zumindest ein Dämpfungsbereich vorgesehen werden, in dem die Klemmkraft vor dem Erreichen einer Endlage kontinuierlich ansteigt, somit auch das Haltemoment, wobei der oder der erste Haltearm eine aufwärts laufende Rampe überstreicht. Ein Freilaufbereich kann zum Schließen der Tür vorgesehen werden, ein Haltebereich zum sicheren Halten der Tür am Hang und der Komfortbereich zum Halten der Tür auf ebenem Grund. Es kann somit in Abhängigkeit von der jeweiligen Ausgestaltung der Kontur eine über den Öffnungswinkel der Tür veränderbare bzw. türöffnungswinkelabhängige Haptik des Türscharniers erreicht werden.

Vorteilhaft sind die Bremslamellen entsprechend der Krümmung des kreisbogenförmigen Konturelements bzw. Kreisbogenelements gebogen geformt und parallel zu dem zumindest einen kreisbogenförmigen Konturelement bzw. Kreisbogenelement, mit diesem fluchtend angeordnet. Hierdurch entsteht eine Einheit aus kreisbogenförmigem Konturelement bzw. Kreisbogenelement mit außenseitiger Kontur und den auf der der Kontur gegenüberliegenden Seite des kreisbogenförmigen Konturelements bzw. Kreisbogenelements angeordneten Bremslamellen, somit eine Art kompaktes Paket.

Zum Einstellen der Grundklemmkraft kann zumindest eine Einstelleinrichtung vorgesehen sein. Bei Vorsehen eines Tellerfederpakets kann zumindest eine auf das Tellerfederpaket einwirkende Einstellschraube vorgesehen sein. Durch eine solche Einstelleinrichtung ist es möglich, die Grundklemmkraft anwendungsspezifisch einzustellen, somit die Klemmkraft des Pakets aus dem zumindest einen Haltearm und den parallel zu diesen/diesem vorgesehenen Haltelamellen in Einwirkung auf das Paket aus dem Konturelement mit der außenseitigen Kontur und den Bremslamellen. Um eine optimale Klemmwirkung für diese Komponenten des Türschamiers zu erzielen, ist die die Grundklemmkraft ausübende Einrichtung, insbesondere das Federpaket bzw. Tellerfederpaket und die Einstellschraube, so nah wie möglich im Kontaktbereich von Haltearm(en) und Haltelamellen mit der Kontur des Konturelements, insbesondere Kreisbogenelements, und den Bremslamellen angeordnet. Vorteilhaft sind der zumindest eine Haltearm und die Haltelamellen axial entlang der Scharnierachse verschiebbar an dieser gelagert. Hierdurch ist eine anwendungsspezifisch geeignete Positionierung an der Scharnierachse möglich. Weiter vorteilhaft liegt der zumindest eine Haltearm mit einer balligen Fläche oder einem balligen Abschnitt auf der diesem benachbarten, bei im Raum senkrechter Anordnung der Scharnierachse obersten Haltelamelle auf. Hierdurch kann das Haltelamellenpaket von dem zumindest einen Haltearm niedergedrückt, bei Vorsehen zumindest zweier Haltearme zwischen den zumindest zwei Haltearmen gehalten, werden, um eine kompakte Einheit aus den zumindest zwei Haltearmen mit den dazwischen angeordneten Haltelamellen zu schaffen und die zwischen diesen angeordneten Komponenten des Konturelements mit außenseitiger Kontur und den Bremslamellen klemmend zwischen sich aufzunehmen und zu halten. Das zumindest eine mit der Kontur versehene Konturelement, insbesondere Kreisbogenelement, und die Bremslamellen können axial verschiebbar in einem Gehäuse des Türscharniers gelagert sein. Hierdurch ist eine anwendungsspezifisch optimal passende Positionierung von Konturelement und Bremslamellen am Türscharnier bzw. eine optimal passende Positionierung in Bezug auf den zumindest einen Haltearm und die Haltelamellen möglich.

Das Konturelement, insbesondere kreisbogenförmige Konturelement bzw. Kreisbogenelement, und die Bremslamellen werden durch Stiftelemente aneinander gehalten, wobei das Kreisbogenelement und die Bremslamellen entlang den Stiftelementen axial verschiebbar gelagert werden. Weiter vorteilhaft können zum spielfreien Positionieren der Bremslamellen Federscheiben zwischen den Bremslamellen angeordnet sein oder werden. Hierdurch ist es möglich, beim Verschwenken der Tür um das Türscharnier herum störende Geräusche zu vermeiden und einen über die Lebensdauer des Türscharniers auftretenden Verschleiß der Bremslamellen und/oder des Konturelements bzw. von dessen außenseitiger Kontur auszugleichen.

Als weiter vorteilhaft erweist es sich, zumindest die Oberflächen oder Abschnitte der Oberflächen von aneinander liegenden und/oder aufeinander gleitendem oder gleitenden Haltearm/Haltearmen, die Haltelamellen und die Bremslamellen sowie die Kontur des Konturelements, insbesondere Kreisbogenelements, zum Beeinflussen der Gleiteigenschaften und/oder des Verschleißverhaltens mit zumindest einer Beschichtung zu versehen und/oder wärmezubehandeln. Durch ein solches Beschichten und/oder Wärmebehandeln zumindest der jeweiligen Oberflächen der aufeinander gleitenden Komponenten des Türscharniers, also des zumindest einen Haltearms, der Kontur des Konturelements, der Haltelamellen und der Bremslamellen, können das Gleiten dieser Oberflächen aufeinander erleichtert und die Oberflächen gegen Verschleiß geschützt werden. Hierdurch kann die Lebensdauer des Türscharniers gegenüber unbeschichteten, aufeinander gleitenden Komponenten verlängert werden.

Vorzugsweise sind eine Anzahl von Haltelamellen und eine Anzahl von Bremslamellen vorgesehen, die miteinander in Eingriff stehen. Durch die Verwendung mehrerer Haltelamellen und Bremslamellen kann die Klemmkraft, durch die ein gefordertes Haltemoment erzeugt wird, signifikant gesenkt werden. Infolge der sich hieraus ergebenden geringeren Belastung im Vergleich zu den Lösungen des Standes der Technik reduziert sich der Verschleiß vorallem zwischen dem oder dem ersten Haltearm und der Kontur, auf der dieser gleitet.

Das Türscharnier weist einen modularen Aufbau auf durch Vorsehen des zumindest einen Haltearms mit den benachbart zu diesem angeordneten Haltelamellen, des Konturelements mit der außenseitigen Kontur und der Bremslamellen. Alle diese Komponenten des Türscharniers sind variierbar, es sind also keine festen Einheiten vorgesehen. Der modulare Aufbau des Türscharniers ermöglicht eine einfache Änderung der Eigenschaften des Türscharniers durch beispielsweise Änderung der Kontur oder Änderung der Anzahl an Haltelamellen und/oder Bremslamellen.

Durch die kreisbogenförmige Ausbildung des Konturelements mit außenseitiger Kontur und der Bremslamellen kann der Bauraum des Türscharniers gering gehalten und ein zur Verfügung stehender Bauraum im Bereich einer Fahrzeugtür und einer Fahrzeugsäule, an der die Fahrzeugtür montiert wird, optimal genutzt werden. Durch Vorsehen eines Freiraums zwischen Scharnierachse und Fahrzeugsäule kann ferner ein sehr geringer Abstand zwischen Türachse und Außenhaut der Fahrzeugtür bzw. des Fahrzeugs realisiert werden.

Die Haltelamellen und/oder die Bremslamellen können axial, also übereinander, an der Scharnierachse angeordnet sein. Ebenso ist es möglich, die Bremslamellen und/oder die Haltelamellen z.B. radial bezüglich der Orientierung der Scharnierachse des Türscharniers anzuordnen.

Anstelle des Vorsehens von lediglich einem Haltearm oder zwei Haltearmen, also eines Haltearmpaares, die sich etwa parallel zueinander entlang der Scharnierachse erstrecken, ist es ebenfalls möglich, mehrere Haltearme oder Haltearmpaare und/oder ein sternförmig angeordnetes Haltearmpaar bzw. eine sternförmige Haltearm-Anordnung vorzusehen. Zwischen den Haltearmen des jeweiligen Halteelementpaares sind dann weiterhin die Haltelamellen angeordnet, die mit den Bremslamellen in Eingriff kommen bzw. kämmen, um die gewünschte Klemmkraft und somit das gewünschte Haltemoment für eine mit dem Türscharnier verbundene Tür aufzubringen.

Zur näheren Erläuterung der Erfindung wird im Folgenden ein Ausführungsbeispiel von dieser näher anhand der Zeichnungen beschrieben. Diese zeigen in:
- Figur 1: eine perspektivische Ansicht einer Ausführungsform eines erfindungsgemäßen Türscharniers, aufgenommen zwischen einer Säulenkonsole zum Befestigen an einer Fahrzeugkarosserie und einer Türkonsole zum Befestigen an einer Fahrzeugtür, und
- Figur 2: eine perspektivische Ansicht des Türscharniers gemäß Figur 1 in Alleindarstellung.

Figur 1 zeigt eine Einbausituation eines Türscharniers 100, das in einem Gehäuse 101 aufgenommen ist. An das Gehäuse 101 schließt sich auf der einen Seite eine Türkonsole 110 zum Befestigen einer nicht gezeigten Tür an. Zum Befestigen der Tür an der Türkonsole 110 weist letztere zumindest eine Befestigungsöffnung 111 auf, in die ein Bolzen, eine Schraube oder ein anderes Befestigungsmittel eingreifen kann.

Unterhalb des in der Einbaulage nach Figur 1 etwa senkrecht (im Raum) angeordneten Türscharniers 100 wird dieses von einem Befestigungsarm 121 einer Säulenkonsole 120 untergriffen und ist auf diesem gelagert. Die Säulenkonsole 120 dient zum Befestigen des Türscharniers 100 an einer Fahrzeugkarosserie, die jedoch in Figur 1 nicht gezeigt ist. Zum Befestigen an der Fahrzeugkarosserie weist die Säulenkonsole 120 zumindest eine Befestigungsöffnung 122 auf, in die ein Bolzen, eine Schraube oder ein anderes Befestigungsmittel eingreifen kann. Der Befestigungsarm 121 ragt etwa senkrecht von der Säulenkonsole 120 vor und weist eine Öffnung oder ein Lager zum Lagern einer Scharnierachse 1 des Türscharniers 100 auf. Ein am unteren Ende 10 der Scharnierachse 1 angeordneter Lagerzapfen 11 (siehe Figur 2) dient dem Lagern auf dem Befestigungsarm 121 der Säulenkonsole 120 in der dort vorgesehenen Öffnung bzw. dem dort vorgesehenen Lager. Die Scharnierachse 1 des Türscharniers 100 lagert somit drehbar auf dem Befestigungsarm 121 der Säulenkonsole 120.

Wie den Figur 1 und 2 weiter entnommen werden kann, weist das Türscharnier 100 zwei übereinander entlang der Scharnierachse 1 angeordnete Haltearme 2, 3 auf. Zwischen diesen sind Haltelamellen 4 angeordnet. Sowohl die beiden Haltearme 2, 3 als auch die Haltelamellen 4 sind mit der Scharnierachse 1 über eine jeweils an ihrem einen Ende angeordnete Öffnung 20, 30 bzw. 40 verbunden. Um eine Sicherung gegen ungewolltes Verdrehen der Haltearme 2, 3 und der Haltelamellen 4 um die Scharnierachse 1 herum vorzusehen, sind die Öffnungen 20, 30 und 40 jeweils ungleichmäßig geformt. Ebenso weist die Scharnierachse 1 ein ungleichmäßiges Profil auf. Wie den Figuren 1 und 2 entnommen werden kann, ist die Scharnierachse 1 hier einseitig abgeflacht ausgebildet, weist also einen abgeflachten Abschnitt 12 auf. Hierdurch werden die Haltearme 2, 3 und die Haltelamellen 4 verdrehsicher an der Scharnierachse 1 gehalten. Diese bilden somit einen Scharnierteil. Um die Haltearme 2, 3 und die Haltelamellen optimal an der Scharnierachse 1 positionieren zu können, sind diese ferner axial verschiebbar an der Scharnierachse 1 angeordnet und mit dieser verbunden.

An dem dem Ende mit der Öffnung 20 gegenüberliegenden Ende 21 weist der Haltearm 2 einen balligen Abschnitt 22 auf. Mit diesem liegt der Haltearm 2 auf einer außenseitig an einem Konturelement 50 ausgebildeten Kontur 5 an. Das Konturelement 50 ist kreisbogenförmig. Die Kontur 5 weist ebene Flächen 51, eine Erhebung 52 (in Bezug auf die Ebene der ebenen Flächen 51) und eine Vertiefung 53 (in Bezug auf die Ebene der ebenen Flächen 51) auf. Benachbart zu und fluchtend mit dem kreisbogenförmigen Konturelement 50 sind Bremslamellen 6 vorgesehen. Diese sind entsprechend ebenfalls kreisbogenförmig ausgebildet. Sie sind in der Anordnung des Türscharniers 100 im Raum bzw. in der Darstellung in den Figuren 1 und 2 in Einbaulage des Türscharniers 100 unterhalb des Konturelements 50 auf dessen der Kontur 5 gegenüberliegenden Seite 55 angeordnet. Die Bremslamellen 6 und das Konturelement 50 bilden einen zweiten Scharnierteil. Sie sind endseitig durch zwei Stiftelemente 9 in ihrer Position zueinander fixiert und auf diesen Stiftelementen 9 gelagert. Zum Lagern auf den Stiftelementen 9 weisen das Konturelement 50 und die Bremslamellen 6 jeweils endseitig Öffnungen auf, von denen in Figur 2 jedoch lediglich die Öffnungen 54 und 56 in dem Konturelement 50 erkennbar sind. Zwischen den Bremslamellen 6 und zwischen Bremslamellen 6 und dem Konturelement 50 sowie auf dessen Oberseite sind Federscheiben 60 vorgesehen, um einen Axialausgleich entlang den Stiftelementen 9 vorsehen zu können und somit eine spielfreie oder im Wesentlichen spielfreie Positionierung der einzelnen Bremslamellen 6 entlang den Stiftelementen 9. Hierdurch können auch störende Geräusche im Betrieb vermieden und ein Dickenausgleich bei Verschleiß der Bremslamellen 6 über deren Lebensdauer hinweg geschaffen werden. Über die Stiftelemente 9 sind das Konturelement 50 und die Bremslamellen 6 in dem Gehäuse 101 des Türscharniers 100 gelagert, wie Figur 1 zu entnehmen ist. Die beiden Stiftelemente 9 sind in entsprechenden Lageröffnungen 102 in einem unteren Teil 103 des Gehäuses 101 gelagert. Wie bereits erwähnt, schließt sich an das Gehäuse 101 auf der einen Seite die Türkonsole 110 zum Befestigen einer nicht gezeigten Tür an. Der Scharnierteil bzw. das Paket aus Konturelement 50 mit Kontur 5 und Bremslamellen 6 ist um die Scharnierachse 1 herum relativ zu dem Scharnierteil bzw. Paket aus den Haltearmen 2, 3 und den Haltelamellen 4 bewegbar.

Die Haltelamellen 4 und die Bremslamellen 6 greifen jeweils ineinander bzw. kämmen miteinander, wie besonders gut Figur 2 entnommen werden kann. Der ballige Abschnitt 22 des ersten Haltearms 2 stützt sich auf der Kontur 5 ab, der zweite Haltearm 3 untergreift die unterste Bremslamelle 6, also die Bremslamelle 6, die am weitesten entfernt von dem Konturelement 50 angeordnet ist, benachbart zu dem zweiten Haltearm 3. Um sicherzustellen, dass die Pakete aus Haltearmen 2, 3 und dazwischen angeordneten Haltelamellen 4 sowie aus Konturelement 50 und benachbart zu diesem angeordneten Bremslamellen 6 unter Klemmung aufeinander gehalten werden, ist eine Einrichtung zum Erzeugen einer Grundklemmkraft vorgesehen, hier beispielhaft ein Tellerfederpaket 7. Alternativ kann eine andere Art eines Federpakets oder eine andere Einrichtung vorgesehen werden, wie eine pneumatisch wirkende, die ebenfalls eine Grundklemmkraft auf den ersten Haltearm 2, das Konturelement 50, die Haltelamellen 4, die Bremslamellen 6 und den zweiten Haltearm 3 ausüben kann.

Zum Einstellen der Grundklemmkraft des Tellerfederpakets 7 ist eine Einstellschraube 8 vorgesehen. Bei Vorsehen einer anderen Einrichtung zum Aufbringen der Grundklemmkraft kann eine andere Art einer Einrichtung zum Einstellen der Grundklemmkraft vorgesehen werden. Wie insbesondere Figur 2 entnommen werden kann, ist das Tellerfederpaket 7 mit darüber angeordneter Einstellschraube 8 an dem Ende der Haltearme 2, 3 und der Haltelamellen 4 angeordnet, an dem diese an der Kontur 5 des Konturelements 50 und den Bremslamellen 6 angreifen, somit nah an dem Kontaktbereich von Haltearm 2, Kontur 5, Haltelamellen 4, Bremslamellen 6 und Haltearm 3, um optimal die Grundklemmkraft auf diese Komponenten des Türscharniers 100 auszuüben.

Ein Haltemoment der Tür bzw. des Türscharniers 100 wird durch das Klemmen der Haltearme 2, 3 und Haltelamellen 4 auf der bzw. gegen die Kontur 5 des Konturelements 50 und die Bremslamellen 6 erzeugt, wobei der ballige Abschnitt 22 des Haltearms 2, der auf der Kontur 5 aufliegt, und auch das Tellerfederpaket 7 entfernt von der Scharnierachse 1, am jeweils der Verbindung mit der Scharnierachse 1 gegenüberliegenden Ende des Haltearms 2 bzw. der Haltelamellen 4 angeordnet sind.

Wenn die mit der Türkonsole 110 verbundene Tür bewegt, also geöffnet oder geschlossen wird, überstreicht oder überfährt der ballige Abschnitt 22 des ersten Haltearms 2 die Kontur 5 und entsprechend deren ebene Flächen 51, Erhebung(en) 52 und ggf. Vertiefung(en) 53. Hierbei ändert sich das Haltemoment in Abhängigkeit vom Öffnungswinkel der Tür, da durch die unterschiedlichen Höhenniveaus der Kontur 5 das Tellerfederpaket 7 durch den ersten Haltearm 2 unterschiedlich stark komprimiert wird. Dadurch ändert sich auch die resultierende Klemmkraft, durch die Haltelamellen 4 und die Bremslamellen 6 aufeinander oder aneinander gepresst werden. Hierdurch können wiederum unterschiedliche Bereiche des Türscharniers definiert werden. Beispielsweise kann ein Freilaufbereich bei Vorliegen einer geringen oder von keiner Klemmkraft erzeugt werden, der zum Schließen der Tür dient. In einem Haltebereich kann eine hohe Klemmkraft vorliegen, so dass die Tür sicher auch am Hang gehalten werden kann. In einem Komfortbereich kann eine mittlere Klemmkraft vorliegen und dieser zum Halten der Tür auf ebenem Grund dienen. In einem Dämpfungsbereich kann eine kontinuierlich ansteigende Klemmkraft vor dem Erreichen einer Endlage (mit hoher Klemmkraft) vorgesehen werden, geschaffen durch Vorsehen einer Rampe auf der Kontur 5, vor dem Erreichen der Erhebung 52.

Um die Oberflächen der aufeinander liegenden und gleitenden Komponenten des Türscharniers 100, also des balligen Abschnitts 22 des Haltearms 2, der Kontur 5, der Haltelamellen 4, Bremslamellen 6, und des Haltearms 3, besser gegen Verschleiß zu schützen und die Gleiteigenschaften zu verbessern, können zumindest diese Oberflächen oder Oberflächenabschnitte oder aber diese Komponenten vollständig mit einem entsprechenden Material beschichtet und/oder wärmebehandelt sein. Ein geeignetes Material kann einerseits ausreichend hart sein, um Verschleiß zu verhindern, andererseits ein Gleiten erleichtern. Beides, ein Verschleißschutz und eine Verbesserung der Gleiteigenschaften, kann auch durch eine Wärmebehandlung der Komponenten oder zumindest von deren entsprechend beaufschlagten Oberflächen vorgesehen werden.

Durch die Verwendung einer Anzahl von Haltelamellen 4 und Bremslamellen 6, die ineinander greifen bzw. miteinander kämmen, kann die Klemmkraft, die zum Erzeugen eines vorgegebenen Haltemoments erforderlich ist, gegenüber den bekannten Lösungen des Standes der Technik signifikant gesenkt werden. Infolge der geringeren Belastung der Haltelamellen 4 und der Bremslamellen 6 aufgrund der vergleichsweise geringeren Klemmkraft kann auch der Verschleiß zwischen dem ersten Haltearm 2 und der Kontur 5 deutlich verringert werden, so dass die Lebensdauer des Türscharniers 100 gegenüber den bekannten Türscharnieren deutlich erhöht werden kann.

Je nach Ausführung der Kontur 5, also der Anordnung und Ausgestaltung der ebenen Flächen 51, Erhebungen 52 und Vertiefungen 53, kann eine Variation der öffnungswinkelabhängigen Haptik des Türscharniers 100 vorgesehen werden. Die Eigenschaften des Türscharniers 100 bzw. die vorstehend beschriebenen Bereiche einer geringen bis zu einer hohen Klemmkraft bzw. eines Freilaufs, eines Haltebereichs, eines Komfortbereichs und eines Dämpfungsbereichs, können durch Ändern der Kontur 5 durch deren Austausch gegen ein anderes Konturelement 50 mit einer anderen Kontur 5 und/oder Variation der Anzahl an Haltelamellen 4 und Bremslamellen 6 variiert werden. Eine solche Variation wird durch den modularen Aufbau des Türscharniers 100 erleichtert, bei dem alle Komponenten, insbesondere die Haltelamellen 4, Bremslamellen 6 und das Konturelement 50 mit der Kontur 5, jedoch auch die zumindest zwei Haltearme 2, 3 gegen andere ausgetauscht und in ihrer Anzahl und Anordnung variiert werden können.

Anstelle der in den Figuren 1 und 2 gezeigten axialen Anordnung der Haltelamellen 4 und Bremslamellen 6 (jeweils übereinander) könnten diese auch radial angeordnet werden. Anstelle des einen Haltearmpaares mit den Haltearmen 2, 3 können auch mehrere solcher Haltearmpaare vorgesehen werden und/oder das Haltearmpaar, anders als in den Figuren 1 und 2 gezeigt, sternförmig angeordnet werden.

Aufgrund der kreisbogenförmigen Ausbildung des Konturelements 50, als Kreisbogenelement, und der Bremslamellen 6 kann der zur Verfügung stehende Bauraum im Bereich der Türkonsole 110 und der Säulenkonsole 120 optimal ausgenutzt werden. Wie insbesondere Figur 1 entnommen werden kann, ist zwischen der Scharnierachse 1 und der Säulenkonsole 120 ein Freiraum belassen, so dass der Abstand zwischen der Türachse und der Außenhaut des Fahrzeugs sehr gering sein kann.

Neben den im Vorstehenden beschriebenen und in den Figuren gezeigten Ausführungsformen von Türscharnieren zum Verbinden mit und Verschwenken einer Tür gegenüber einer Säulenkonsole, die zumindest eine Scharnierachse, zumindest einen an der Scharnierachse angreifenden Haltearm und zumindest eine Kontur aufweisen, wobei der zumindest eine Haltearm sich mit zumindest einem Abschnitt auf der Kontur abstützt, können noch zahlreiche weitere vorgesehen werden, insbesondere auch beliebige Kombinationen der genannten Merkmale von diesem, bei denen jeweils benachbart zu dem zumindest einen Haltearm Haltelamellen und benachbart zu der Kontur Bremslamellen vorgesehen sind zum Erzeugen eines Haltemoments, das beim Verschwenken der mit dem Türscharnier verbindbaren oder verbundenen Tür von deren Öffnungswinkel abhängig ist, wobei Haltelamellen und Bremslamellen ineinander greifen und zumindest der sich auf der Kontur abstützende erste Haltearm zumindest gegenüber der Kontur durch eine Grundklemmkraft belastet wird oder ist, welche Grundklemmkraft die Pakete aus Haltearmen und Haltelamellen und aus Konturelement und Bremslamellen aufeinander hält, so dass der Haltearm der Kontur beim Überstreichen derselben folgt.

### Bezugszeichenliste

- 1: Scharnierachse
- 2: Haltearm
- 3: Haltearm
- 4: Haltelamelle
- 5: Kontur
- 6: Bremslamelle
- 7: Tellerfederpaket
- 8: Einstellschraube
- 9: Stiftelement
- 10: unteres Ende von 1
- 11: Lagerzapfen
- 12: abgeflachter Abschnitt
- 20: Öffnung
- 21: Ende
- 22: balliger Abschnitt
- 30: Öffnung
- 40: Öffnung
- 50: Konturelement
- 51: ebene Fläche
- 52: Erhebung
- 53: Vertiefung
- 54: Öffnung
- 55: Seite von 50
- 56: Öffnung
- 60: Federscheibe
- 100: Türscharnier
- 101: Gehäuse
- 102: Lageröffnung
- 103: unterer Teil von 101
- 110: Türkonsole
- 111: Befestigungsöffnung
- 120: Säulenkonsole
- 121: Befestigungsarm
- 122: Befestigungsöffnung

## Patentansprüche

1. Türscharnier (100), aufgenommen zwischen einer Säulenkonsole (120) zum Befestigen des Türscharniers (100) an einer Fahrzeugkarosserie und einer Türkonsole (110) zum Befestigen des Türscharniers (100) an einer Fahrzeugtür, wobei die Fahrzeugtür gegenüber der Säulenkonsole (120) verschwenkbar ist und das Türscharnier (100) in einem Gehäuse (101) aufgenommen ist, das sich an eine Seite der Türkonsole (110) anschließt,
wobei das Türscharnier (100) zumindest eine Scharnierachse (1), zumindest einen an der Scharnierachse (1) angreifenden Haltearm (2,3), Haltelamellen (4), Bremslamellen (6) und zumindest ein Konturelement (50) mit zumindest einer auf dessen Außenseite ausgebildeten Kontur (5) umfasst,
wobei sich der zumindest eine Haltearme (2) mit zumindest einem Abschnitt (22) auf der Kontur (5) abstützt,
wobei benachbart zu dem zumindest einen Haltearm (2,3) die Haltelamellen (4) und benachbart zu dem Konturelement (50) mit der außenseitigen Kontur (5) die Bremslamellen (6) angeordnet sind, wobei Haltelamellen (4) und Bremslamellen (6) ineinandergreifen, zum Erzeugen eines Haltemoments durch eine Klemmkraft von Haltearm(en) (2,3) und Haltelamellen (4) gegenüber der Kontur (5) und den Bremslamellen (6),
wobei das Haltemoment beim Verschwenken der mit dem Türscharnier (100) verbindbaren oder verbundenen Tür von deren Öffnungswinkel, somit von der Position des oder eines ersten Haltearms (2,3) auf der Kontur (5) des Konturelements (50), abhängig ist, die Bremslamellen (6) und das Konturelement (50) kreisbogenförmig geformt sind,
wobei das Paket aus Konturelement (50) mit Kontur (5) und Bremslamellen (6) um die Scharnierachse (1) herum relativ zu dem Paket aus dem zumindest einen Haltearm (2,3) und den Haltelamellen (4) bewegbar ist, und wobei zumindest der sich auf der Kontur (5) abstützende erste Haltearm (2) zumindest gegenüber der Kontur (5) durch eine Grundklemmkraft belastbar oder belastet ist zum Aufeinanderhalten der Pakete aus Haltearm(en) (2,3) und Haltelamellen (4) und aus Konturelement (50) mit außenseitiger Kontur (5) und Bremslamellen (6) und damit der Haltearm (2,3) der Kontur (5) beim Überstreichen derselben folgt,
**dadurch gekennzeichnet, dass** der zumindest eine Haltearm (2,3) und die Haltelamellen (4) verdrehsicher an und axial entlang der Scharnierachse (1) verschiebbar gelagert sind, und das zumindest eine mit der Kontur (5) versehene Konturelement (50) und die Bremslamellen (6) durch Stiftelemente (9) aneinander haltbar oder gehalten und entlang den Stiftelementen (9) axial verschiebbar gelagert sind, wobei über die Stiftelemente (9) das Konturelement (50) und die Bremslamellen (6) in dem Gehäuse (101) des Türscharniers gelagert sind.

2. Türscharnier (100) nach Anspruch 1,
**dadurch gekennzeichnet, dass**
die Krümmung des Konturelements (50) und die Krümmung der Bremslamellen (6) einander entspricht.

3. Türscharnier (100) nach Anspruch 1 oder 2,
**dadurch gekennzeichnet, dass**
die Bremslamellen (6) und das Konturelement (50) axial übereinander und zueinander fluchtend angeordnet sind und/oder dass die Bremslamellen (6) und/oder die Haltelamellen (4) radial bezüglich der Orientierung der Scharnierachse (1) des Türscharniers (100) angeordnet sind.

4. Türscharnier (100) nach einem der vorstehenden Ansprüche,
**dadurch gekennzeichnet, dass**
zum spielfreien Positionieren der Bremslamellen (6) übereinander Federscheiben (60) zwischen den Bremslamellen (6) angeordnet sind.

5. Türscharnier (100) nach einem der vorstehenden Ansprüche,
**dadurch gekennzeichnet, dass**
eine Einrichtung zum Erzeugen der Grundklemmkraft vorgesehen ist, insbesondere zumindest ein Federpaket, insbesondere Tellerfederpaket (7), zum Ausüben der Grundklemmkraft des zumindest einen Haltearms (2) gegenüber der Kontur (5) vorgesehen ist.

6. Türscharnier (100) nach Anspruch 5,
**dadurch gekennzeichnet, dass**
zum Einstellen der Grundklemmkraft zumindest eine Einstelleinrichtung vorgesehen ist, insbesondere zumindest eine auf das Federpaket, insbesondere Tellerfederpaket (7), einwirkende Einstellschraube (8).

7. Türscharnier (100) nach einem der vorstehenden Ansprüche,
**dadurch gekennzeichnet, dass**
zum Erzeugen der Grundklemmkraft zumindest eine pneumatische und/oder hydraulische und/oder elektrische Einrichtung, insbesondere ein pneumatischer und/oder hydraulischer und/oder elektrischer Antrieb, vorgesehen ist.

8. Türscharnier (100) nach einem der Ansprüche 1 bis 6,
**dadurch gekennzeichnet, dass**
zumindest die Oberflächen oder Abschnitte der Oberflächen von aneinander anliegenden und/oder aufeinander gleitenden Haltearm oder Haltearmen (2,3), Haltelamellen (4), Bremslamellen (6) und Kontur (5) des Konturelements (50) zum Beeinflussen der Gleiteigenschaften und/oder des Verschleißverhaltens mit zumindest einer Beschichtung versehen und/oder wärmebehandelt sind.

9. Türscharnier (100) nach einem der vorstehenden Ansprüche,
**dadurch gekennzeichnet, dass**
mehrere Haltearme (2,3) vorgesehen sind und/oder eine sternförmige Haltearm-Anordnung vorgesehen ist.

10. Türscharnier (100) nach einem der Ansprüche 1 bis 8,
**dadurch gekennzeichnet, dass**
nur ein Haltearm (2,3) vorgesehen ist, der über die Kontur (5) des Konturelements (50) eine Druckkraft auf die Haltelamellen (4) und die Bremslamellen (6) ausübt, wobei sich die von dem Haltearm (2) am weitesten entfernte Haltelamelle (4) oder Bremslamelle (6) auf dem unteren Teil (103) eines Gehäuses (101) des Türscharniers (100), in dem diese aufgenommen sind, abstützt.

11. Fahrzeug, insbesondere Kraftfahrzeug, mit Fahrzeugkarosserie und Fahrzeugtür und mit zumindest einem Türscharnier (100) nach einem der vorstehenden Ansprüche, wobei das Türscharnier (100) zwischen einer Säulenkonsole (120) zum Befestigen des Türscharniers (100) an der Fahrzeugkarosserie und einer Türkonsole (110) zum Befestigen des Türscharniers (100) an der Fahrzeugtür aufgenommen ist, wobei die Fahrzeugtür gegenüber der Säulenkonsole (120) verschwenkbar ist.

## Claims

1. Door hinge (100), accommodated between a pillar console (120) for fastening the door hinge (100) to a vehicle body and a door console (110) for fastening the door hinge (100) to a vehicle door, wherein the vehicle door is pivotable relative to the pillar console (120) and the door hinge (100) is accommodated in a housing (101) which adjoins the door console (110) on one side,
wherein the door hinge (100) comprises at least one hinge axle (1), at least one holding arm (2, 3) which engages on the hinge axle (1), holding leaves (4), braking leaves (6), and at least one contour element (50) with at least one contour (5) formed on its outer side,
wherein the at least one holding arm (2) is supported with at least one portion (22) on the contour (5),
wherein the holding leaves (4) are arranged adjacent to the at least one holding arm (2, 3) and the braking leaves (6) are arranged adjacent to the contour element (50) with the contour (5) on the outer side,
wherein the holding leaves (4) and the braking leaves (6) mesh with one another in order to generate a holding torque as a result of a clamping force of the holding arm(s) (2, 3) and the holding leaves (4) relative to the contour (5) and the braking leaves (6),
wherein the holding torque on pivoting of the door, which is able to be connected or is connected to the door hinge (100), is dependent on the opening angle thereof, thus on the position of the or of a first holding arm (2, 3) on the contour (5) of the contour element (50), the braking leaves (6) and the contour element (50) have the shape of a circular arc,
wherein the assembly composed of the contour element (50) with the contour (5) and the braking leaves (6) is movable about the hinge axle (1) relative to the assembly composed of the at least one holding arm (2, 3) and the holding leaves (4),
and wherein at least the first holding arm (2), which is supported on the contour (5), is able to be loaded or is loaded at least relative to the contour (5) by a basic clamping force in order to hold together the assemblies composed of the holding arm(s) (2, 3) and the holding leaves (4) and of the contour element (50) with the contour (5) on the outer side and the braking leaves (6), and thus the holding arm (2, 3) follows the contour (5) as it passes over the contour,
**characterised in that** the at least one holding arm (2, 3) and the holding leaves (4) are mounted in a rotationally fixed manner on and so as to be axially displaceable along the hinge axle (1), and the at least one contour element (50) provided with the contour (5) and the braking leaves (6) are mounted so as to be able to be held or to be held together by pin elements (9) and so as to be axially displaceable along the pin elements (9), wherein the contour element (50) and the braking leaves (6) are mounted in the housing (101) of the door hinge *via* the pin elements (9).

2. Door hinge (100) according to claim 1,
**characterised in that**
the curvature of the contour element (50) and the curvature of the braking leaves (6) correspond to one another.

3. Door hinge (100) according to claim 1 or 2,
**characterised in that**
the braking leaves (6) and the contour element (50) are arranged axially above one another and in alignment with one another, and/or **in that** the braking leaves (6) and/or the holding leaves (4) are arranged radially with respect to the orientation of the hinge axle (1) of the door hinge (100).

4. Door hinge (100) according to any one of the preceding claims,
**characterised in that**
for the play-free positioning of the braking leaves (6) above one another, spring washers (60) are arranged between the braking leaves (6).

5. Door hinge (100) according to any one of the preceding claims,
**characterised in that**
a device for generating the basic clamping force is provided, in particular at least one spring assembly, in particular a disc spring assembly (7), for exerting the basic clamping force of the at least one holding arm (2) relative to the contour (5) is provided.

6. Door hinge (100) according to claim 5,
**characterised in that**
for adjusting the basic clamping force there is provided at least one adjusting device, in particular at least one adjusting screw (8) which acts on the spring assembly, in particular the disc spring assembly (7).

7. Door hinge (100) according to any one of the preceding claims,
**characterised in that**
for generating the basic clamping force there is provided at least one pneumatic and/or hydraulic and/or electric device, in particular a pneumatic and/or hydraulic and/or electric drive.

8. Door hinge (100) according to any one of claims 1 to 6,
**characterised in that**
at least the surfaces or portions of the surfaces of the holding arm or holding arms (2, 3), the holding leaves (4), the braking leaves (6) and the contour (5) of the contour element (50) which are in contact with one another and/or slide on one another are provided with at least one coating and/or are heat treated in order to influence the sliding properties and/or the wear behaviour.

9. Door hinge (100) according to any one of the preceding claims,
**characterised in that**
a plurality of holding arms (2, 3) is provided and/or a star-shaped holding arm arrangement is provided.

10. Door hinge (100) according to any one of claims 1 to 8,
**characterised in that**
only one holding arm (2, 3) is provided, which holding arm exerts a pressure on the holding leaves (4) and the braking leaves (6) *via* the contour (5) of the contour element (50), wherein the holding leaf (4) or braking leaf (6) that is furthest from the holding arm (2) is supported on the lower part (103) of a housing (101) of the door hinge (100), in which they are accommodated.

11. Vehicle, in particular motor vehicle, having a vehicle body and a vehicle door and having at least one door hinge (100) according to any one of the preceding claims, wherein the door hinge (100) is accommodated between a pillar console (120) for fastening the door hinge (100) to the vehicle body and a door console (110) for fastening the door hinge (100) to the vehicle door, wherein the vehicle door is pivotable relative to the pillar console (120).

## Revendications

1. Charnière de porte (100), montée entre un support de colonne (120) permettant de fixer la charnière de porte (100) sur une carrosserie de véhicule et une console de porte (110) permettant de fixer la charnière de porte (100) sur une porte de véhicule, dans laquelle la porte de véhicule est montée pivotante par rapport au support de colonne (120) et la charnière der porte (100) est montée dans un boîtier (101) fixé sur un côté de la console de porte (110),
dans laquelle la charnière de porte (100) comprend au moins un axe de charnière (1), au moins un bras de maintien (2, 3) monté sur l'axe de charnière (1), des lamelles de retenue (4), des lamelles de freinage (6) et au moins un élément de contour (50) comportant au moins un contour (5) formé sur un côté extérieur,
dans laquelle l'au moins un bras de maintien (2) est en appui par au moins une section (22) sur le contour (5),
dans laquelle les lamelles de retenue (4) sont disposées de manière adjacente à l'au moins un bras de maintien (2, 3) et les lamelles de freinage (6) sont disposées de manière adjacente à l'élément de contour (50) à l'extérieur du contour (5), les lamelles de retenue (4) et les lamelles de freinage (6) s'entremêlant afin d'engendrer un couple de retenue par une force de serrage du(des) bras de maintien (2, 3) et des lamelles de retenue (4) contre le contour (5) et les lamelles de freinage (6),
dans laquelle le couple de retenue dépend de l'angle d'ouverture de la porte qui est ou peut être montée sur la charnière de porte, en conséquence de la position du ou des bras de maintien (2, 3) sur le contour (5) de l'élément de contour (50), les lamelles de freinage (6) et l'élément de contour (50) présentant une forme d'arc circulaire,
dans laquelle l'ensemble formé de l'élément de contour (50) avec son contour (5) et des lamelles de freinage (6) peuvent être déplacés par rapport à l'ensemble formé de l'au moins un bras de maintien (2, 3) et des lamelles de retenue (4) autour de l'axe de charnière (1),
et dans laquelle au moins le premier bras de maintien (2), qui est supporté sur le contour (5), est ou peut-être contraint au moins par rapport au contour (5) par un effort de serrage afin de maintenir les ensembles formés du(des) bras de maintien (2, 3) et des lamelles de retenue (4) et de l'élément de contour (50) avec le contour extérieur (5) et des lamelles de freinage (6) les uns contre les autres de sorte que le bras de maintien (2, 3) suive le contour (50) lorsqu'il passe sur ce contour (50),
**caractérisée en ce que** l'au moins un bras de maintien (2, 3) et les lamelles de retenue (4) sont montés de manière non rotative et mobiles axialement sur l'axe de charnière (1), et **en ce que** l'au moins un élément de contour (50) muni de son contour (5) et les lamelles de retenue (6) sont maintenus ou fixés ensemble par une goupille (9) et montés mobiles axialement sur la goupille (9), et **en ce que** l'élément de contour (50) et les lamelles de freinage (6) sont montées sur la goupille (9) à l'intérieur du boîtier (101) de la charnière de porte (100),

2. Charnière de porte (100) selon la revendication 1, **caractérisée en ce que** la courbure de l'élément de contour (50) et la courbure des lamelles de freinage (6) se correspondent.

3. Charnière de porte (100) selon la revendication 1 ou 2, **caractérisée en ce que** les lamelles de freinage (6) et l'élément de contour (50) sont disposés axialement l'un au-dessus de l'autre et en alignement l'un avec l'autre et/ou **en ce que** les lamelles de freinage (6) et/ou les lamelles de retenue (4) sont disposées radialement par rapport à l'orientation de l'axe de charnière (1) de la charnière de porte (100).

4. Charnière de porte (100) selon l'une des revendications précédentes, **caractérisée en ce que** des rondelles élastiques (60) sont disposées entre les lamelles de freinage (6) pour positionner les lamelles de freinage (6) les unes au-dessus des autres sans jeu.

5. Charnière de porte (100) selon l'une des revendications précédentes, **caractérisée en ce qu'**un dispositif pour engendrer une force de serrage de base est prévu, en particulier au moins un ensemble de ressorts, en particulier un ensemble de ressorts à lamelle (7) est prévu pour exercer la force de serrage de base de l'au moins un bras de maintien (2) par rapport au contour (5).

6. Charnière de porte (100) selon la revendication 5, **caractérisée en ce qu'**au moins un dispositif de réglage est prévu pour régler la force de serrage de base, en particulier au moins une vis de réglage (8) agissant sur l'ensemble de ressort, en particulier sur l'ensemble de ressort à lamelle (7).

7. Charnière de porte (100) selon l'une des revendications précédentes, **caractérisée en ce qu'**au moins un dispositif pneumatique et/ou hydraulique et/ou électrique, en particulier un entraînement pneumatique et/ou hydraulique et/ou électrique, est prévu pour engendrer la force de serrage de base.

8. Charnière de porte (100) selon l'une des revendications 1 à 6, **caractérisée en ce qu'**au moins les surfaces ou sections des surfaces du bras de maintien ou des bras de maintien (2,3), des lamelles de maintien (4), des lamelles de freinage (6) et du contour (5) de l'élément de contour (50) sont pourvus d'au moins un revêtement et/ou traité thermiquement pour influencer les propriétés de glissement et/ou le comportement à l'usure.

9. Charnière de porte (100) selon l'une des revendications précédentes, **caractérisée en ce que** plusieurs bras de maintien (2, 3) sont prévus et/ou un agencement de bras de maintien en forme d'étoile est prévu.

10. Charnière de porte (100) selon l'une des revendications 1 à 8, **caractérisée en ce qu'**un seul bras de maintien (2, 3) est prévu qui exerce une force de compression sur les lamelles de maintien (4) et les lamelles de freinage (6) via le contour (5) de l'élément de contour (50), dans laquelle la lamelle de retenue (4) ou la lamelle de freinage (6) qui est la plus éloignée du bras de support (2), est supportée par la partie inférieure (103) du boîtier (101) de la charnière de porte (100) dans lequel ces lamelles sont disposées.

11. Véhicule, en particulier automobile, avec une carrosserie de véhicule et une porte de véhicule et au moins une charnière de porte (100) selon l'une des revendications précédentes, la charnière de porte (100) étant montée entre un support de colonne (120) permettant de fixer la charnière de porte (100) sur la carrosserie de véhicule et sur une console de porte (110) permettant de fixer la charnière de porte (100) sur la porte de véhicule, dans laquelle la porte de véhicule est pivotante par rapport au support de colonne (120).
